# EUROPÄISCHE PATENTSCHRIFT

(11) **EP 0 330 758 B1**
(45) Veröffentlichungstag und Bekanntmachung des Hinweises auf die Patenterteilung: **26.02.1992**
(21) Anmeldenummer: 88121454.8
(22) Anmeldetag: 22.12.1988
(51) Int. Cl.: A47B 96/02, A47B 57/58

(54) **Regalfachboden aus Metall**
Metal rack shelf
Tablette d'étagère en métal

(30) Priorität: 03.03.1988 DE 8802836 U
(43) Veröffentlichungstag der Anmeldung: 06.09.1989
(73) Patentinhaber: Mauser Waldeck AG, D-34513 Waldeck (DE)
(72) Erfinder: Meyne, Jürgen, D-3540 Korbach (DE); Wagester, Wolfgang, D-3580 Fritzlar-Werkel (DE); Wiesmann, Herbert L., D-6990 Bad Mergentheim (DE)
(74) Vertreter: Patentanwälte Meinke, Dabringhaus und Partner

(56) Entgegenhaltungen:
- GB-A- 2 151 463
- US-A- 2 374 658
- US-A- 2 794 555
- US-A- 4 064 813
- US-A- 4 462 647

## Beschreibung

Die Erfindung richtet sich auf einen Regalfachboden aus Metall mit durch Abkantungen gebildeten, profilierten Randbereichen an der Unterseite der Längs- und Querkanten, wobei die profilierten Randbereiche wenigstens der Längskanten aus zwei Blechlagen und die Hauptfläche des Fachbodens aus einer Blechlage gebildet sind, und wobei die Profilierung und die Doppellagigkeit der Randbereiche durch Rückfalzung aus einem gemeinsamen Blechzuschnitt gebildet sind.

Ein solcher Regalfachboden ist aus der US-A-4 064 813 bekannt, wobei dort zur Verstärkung der Längsrandbereiche die Doppellagigkeit derselben durch Rückfalzung aus einem gemeinsamen Blechzuschnitt gebildet sind. Eine andere Lösung zur Verstärkung der Längsrandbereiche zeigt die GB-A-2 116 019, wobei ein zusätzliches Verstärkungsblech innen im Abkantungsbereich miteingefalzt ist, so daß sich an Längskanten eine Doppellagigkeit ergibt. Eine weitere Lösung der Doppellagigkeit im Randbereich zeigt beispielsweise die CH 595 800. Bei allen diesen bekannten Lösungen dient die Doppellagigkeit der Randgestaltungen, die im wesentlichen L-förmig ausgeführt sind, ausschließlich der Verstärkung.

Aus der DE-U-8 616 746 oder der DE-U-8 619 032 sind Varianten von Fachbodengestaltungen bekannt mit der Möglichkeit, Steckwände oder dgl. in den Fachböden vorzusehen, wobei die zuletzt genannte Druckschrift ein geschlossenes Kastenprofil zeigt, das mit Bohrungen versehen ist, in die die Zapfen von Trennblechen eingesteckt werden können. Je nach Verwendungszweck müssen vergleichsweise starke Bleche benutzt werden, um die geforderten Tragkräfte aufbringen zu können, so bedingt beispielsweise eine 90 kg Tragkraft Blechstärken von 0,8 mm.

Aufgabe der Erfindung ist die Schaffung einer Lösung, mit der bei wenigstens Aufrechterhaltung der geforderten Tragfähigkeit eine Materialeinsparung erreicht wird, wobei gleichzeitig das Einbringenin von Trennwänden oder dgl. möglich bleibt.

Mit einem Regalfachboden der eingangs bezeichneten Art wird diese Aufgabe gemäß der Erfindung dadurch gelöst, daß die Randbereiche querschnittlich im wesentlichen "G"-förmig profiliert sind und daß zum Einstecken von Haltestiften für Trenn- und Steckwände die doppelgefalzten Randbereiche mit Steckbohrungen versehen sind.

Es hat sich gezeigt, daß mit der erfindungsgemäßen Gestaltung z.B. die Blechstärken um zwei Standardblechstufen verringert werden können, ohne daß die Tragfähigkeit darunter leidet. Im Gegenteil, Versuche haben gezeigt, daß die Tragfähigkeit sogar noch deutlich gesteigert wird. Als Beispiel sei hier ausgeführt, daß z.B. Bleche von 0,62 mm eingesetzt werden können, wobei ohne weiteres eine Tragfähigkeit von bis zu 110 kg erreichbar ist. Die Doppellagigkeit der Randprofile stellt für sich gesehen zwar eine Materialanhäufung dar, diese Materialanhäufung muß aber nicht über die gesamte große Fachbodenfläche ausgedehnt werden. Durch die in den doppelgefalzten Randbereichen vorgesehenen Steckbohrungen ist es gleichzeitig möglich, Trennwände einzusetzen, ohne daß dadurch die Tragfähigkeit beeinträchtigt wird.

Eine besonders zweckmäßige Ausgestaltung der Regalfachböden liegt dabei dann vor, wenn die Steckbohrungen in allen drei durch die Profilierung gebildeten parallelen Stegen des Randprofiles vorgesehen sind. Diese Gestaltung hat einen besonderen Vorteil, der darin besteht, daß mit der oberen, in der Hauptfläche liegenden Bohrung und der mittleren, im G-Mittelsteg angeordneten Bohrung obere Trennwände fixiert werden können, während die auf der Unterseite eingebrachte Bohrung zur zusätzlicher Fixierung darunterliegender Stegwände geeignet ist. Der Vorteil liegt dabei darin, daß die oberen Steckstifte der oberen Steckwände das Randprofil nicht vollständig durchsetzen, d.h. auch nicht nach unten herausragen, womit Verletzungen oder Behinderungen vermieden werden, was grundsätzlich auch mit einer Kastenprofilform möglich ist, wie dies speziell im gattungsbildenden Stand der Technik vorbeschrieben ist.

Die Erfindung sieht auch vor, daß wenigstens die Bohrungen im Mittelsteg als zur freien Kante hin offene Langlochbohrungen ausgebildet sind, die im Blechrohzuschnitt als seitliche Ausstanzungen eingebracht werden können.

Schließlich kann auch noch vorgesehen sein, daß das freie Ende des rückgefalzten Verstärkungsbleches zusätzlich mit einer in der Gebrauchslage nach unten weisenden Verstärkungsausprägung versehen ist, wobei derartige in Blechen einprofilierte Verstärkungs- oder Versteifungssicken grundsätzlich ebenfalls für sich gesehen bekannt sind.

Die Erfindung ist nachstehend anhand der Zeichnung beispielsweise näher erläutert. Diese zeigt in der einzigen Figur eine räumliche Darstellung eines Ausschnittes aus einem Regalfachboden nach der Erfindung mit einer angedeuten Steckwand.

Der allgemein mit 1 bezeichnete Regalfachboden, von dem nur eine Ecke dargestellt ist, ist aus Blech gebildet. Im dargestellten Beispiel ist der Randbereich der Längskante 2 aus zwei Blechlagen gebildet, die durch Rückfalzung eines Gesamtzuschnittes entstanden sind. Die Blechlagen sind mit 3 und 3a bezeichnet, was auf ihre Einstückigkeit im dargestellten Beispiel schließen lassen soll. Die mit 4 bezeichnete Hauptfläche des Regalbodens ist einlagig ausgebildet, wie sich dies aus der Figur ergibt.

Erkennbar ist der Randbereich querschnittlich etwa G-förmig gestaltet, so daß sich drei im wesentlichen parallele Bereiche ergeben, der obere Kopfbereich 5 des G-Profiles, der Mittelsteg 6 und der Fußbereich 7.

Der Mittelsteg ist etwa bis in die Hälfte der Profilform zurückgefalzt, auch dies ist aus der Figur erkennbar.

In dem Kopfbereich 5 und im Fußbereich 7 sind eine Vielzahl von Löchern 8 eingebracht, während im dargestellten Beispiel der rückgefalzte Mittelsteg 6 Randausstanzungen 9 in halber Langlochgestaltung aufweist. An dieser Stelle sei bemerkt, daß auch die unteren Löcher 8 als Langlöcher ausgebildet sein können.

Durch die Löcher 8 bis unter die Ausstanzungen 9 werden bei dem Einsatz von Steckwänden, in der Figur allgemein mit 10 bezeichnet, die an diesen Steckwänden angebrachten Steckstifte 11 von oben eingesteckt, wobei die Langlochausbildung der Ausstanzungen 9 seitliche Toleranzen in der Längsebene ausgleichen können. Seitlich sind die Steckwände 10 gleichwohl exakt geführt.

Weisen die Steckwände 10 auch obere, gestrichelt angedeutete Steckstifte 12 auf, so können diese in dem darüber liegenden Profil und dort in die Löcher 8 eingesteckt werden.

Natürlich ist das beschriebene Ausführungsbeispiel der Erfindung noch in vielfacher Hinsicht abzuändern, ohne den Grundgedanken zu verlassen. So können die Randprofile größere Krümmungsradien aufweisen, der nach innen gefalzte Mittelsteg 6 kann zusätzlich etwa C-förmig profiliert sein u. dgl. mehr.

## Patentansprüche

1. Regalfachboden aus Metall mit durch Abkantungen gebildeten, profilierten Randbereichen an der Unterseite der Längs- und Querkanten, wobei die profilierten Randbereiche wenigstens der Längskanten aus zwei Blechlagen und die Hauptfläche des Fachbodens aus einer Blechlage gebildet sind, und wobei die Profilierung und die Doppellagigkeit der Randbereiche durch Rückfalzung aus einem gemeinsamen Blechzuschnitt gebildet sind,
dadurch gekennzeichnet,
daß die Randbereiche (2) querschnittlich im wesentlichen "G"-förmig profiliert sind und daß zum Einstecken von Haltestiften (11,12) für Trenn- und Steckwände (10) die doppelgefalzten Randbereiche mit Steckbohrungen (8) versehen sind.

2. Regalfachboden nach Anspruch 1,
dadurch gekennzeichnet,
daß die Steckbohrungen (8) in allen drei durch die Profilierung gebildeten parallelen Stege (5,6,7) des Randprofiles vorgesehen sind.

3. Regalfachboden nach Anspruch 1 oder 2,
dadurch gekennzeichnet,
daß wenigstens die Bohrungen im Mittelsteg (6) als zur freien Kante offene Langlochbohrungen (9) ausgebildet sind.

4. Regalfachboden nach einem der vorangehenden Ansprüche,
dadurch gekennzeichnet,
daß das freie Ende des rückgefalzten Verstärkungsbleches (3a) zusätzlich mit einer in der Gebrauchslage nach unten weisenden Verstärkungsausprägung versehen ist.

## Claims

1. A shelf unit shelf base member of metal with profiled edge regions which are formed by tuned-over portions at the underside of the longitudinal and transverse edges, wherein the profiled edge regions at least of the longitudinal edges are formed from two sheet metal plies and the main surface of the shelf base member is formed from one sheet metal ply, and wherein the profiling and the double-ply configuration of the edge regions are formed from a common sheet metal blank by folding back, characterised in that the edge regions (2) are of a substantially G-shaped profile in cross-section and that for the purposes of insertion of holding pins (11, 12) for partitioning and insertion walls (10) the double-folded edge regions are provided with insertion bores (8).

2. A shelf unit shelf base member according to claim 1 characterised in that the insertion bores (8) are provided in all three parallel limbs (5, 6, 7) of the edge profile, which are formed by the profiling.

3. A shelf unit shelf base member according to claim 1 or claim 2 characterised in that at least the bores in the central limb (6) are in the form of slots (9) which are open to the free edge.

4. A shelf unit shelf base member according to one of the preceding claims characterised in that the free end of the folded-back reinforcing sheet metal (3a) is additionally provided with a reinforcing configuration which faces downwardly in the position of use.

## Revendications

1. Tablette d'étagère en métal comprenant des régions de bord profilées formées par des parties repliées sur le côté inférieur des bords longitudinaux et transversaux, les régions de bord profilées des bords longitudinaux au moins étant constituées par deux couches de tôle et la surface principale de la tablette étant constituée par une unique couche de tôle, et le profilage et la constitution a double couche des régions de bord étant réalisés par pliage à partir d'une section de tôle commune, caractérisée en ce que les régions de bord (2) sont profilées en section transversale sensiblement sous la forme d'un "G" et en ce que les régions de bord à double couche sont munies d'alésages de passage (8) pour y enfoncer des tiges de retenue (11, 12) de parois de séparation et de parois enfichables (10).

2. Tablette d'étagère selon la revendication 1, caractérisée en ce que les alésages de passage (8) sont prévus dans les trois panneaux parallèles (5, 6, 7) du profil de bord formé par le profilage.

3. Tablette d'étagère selon la revendication 1 ou 2, caractérisée en ce qu'au moins les alésages du panneau intermédiaire (6) sont constitués par des alésages en forme de trous allongés (9) ouverts en direction du bord libre

4. Tablette d'étagère selon l'une quelconque des revendications précédentes, caractérisée en ce que l'extrémité libre de la tôle de renforcement repliée (3a) est en outre munie d'empreintes de renforcement orientées vers le bas dans la position d'utilisation.
